# EUROPÄISCHE PATENTSCHRIFT

(11) **EP 0 609 680 B1**
(45) Veröffentlichungstag und Bekanntmachung des Hinweises auf die Patenterteilung: **10.09.1997**
(21) Anmeldenummer: 94100483.0
(22) Anmeldetag: 14.01.1994
(51) Int. Cl.: B65H 19/18, B65H 19/10, B65H 37/02

(54) **Verfahren und Vorrichtung zum Verbinden von Materialbahnen**
Method and device for splicing material webs
Procédé et dispositif pour raccorder des bandes de matière

(30) Priorität: 04.02.1993 DE 4303171
(43) Veröffentlichungstag der Anmeldung: 10.08.1994
(73) Patentinhaber: Hauni Maschinenbau Aktiengesellschaft, D-21033 Hamburg (DE)
(72) Erfinder: Klingebiel, Karl-Heinz, D-21447 Handorf (DE)

(56) Entgegenhaltungen:
- EP-A- 0 181 280
- US-A- 4 840 694

## Beschreibung

Die Erfindung betrifft ein Verfahren zum Verbinden einer Materialbahn einer ablaufenden Bobine mit dem Bahnanfang einer Materialbahn einer neuen Bobine, wobei bei bewegter Materialbahn der ablaufenden Bobine auf die in Ruhe befindliche Materialbahn der neuen Bobine ein Haftmittel aufgebracht wird, wobei die Materialbahn mit dem Haftmittelauftrag in eine Spleißposition vorbewegt und die ablaufende Materialbahn angehalten wird und wobei die beiden in Ruhe befindlichen Materialbahnen im Bereich des Haftmittelauftrags durch Andruck verbunden werden.
Verfahren der oben bezeichneten Art sind beispielsweise in Bobinenwechslern üblich, in denen zur laufenden Versorgung von Verbrauchern, beispielsweise Zigarettenmaschinen oder Verpackungsmaschinen mit Papier- oder Folienbahnen jeweils von einer ablaufenden Bobine auf eine neue Bobine gewechselt wird, deren Materialbahnen dabei in einer Spleißeinrichtung verbunden werden.

Zur Vorbereitung derartiger Materialbahnen und insbesondere zur Durchführung des eingangs bezeichneten Verfahrens betrifft die Erfindung außerdem eine Vorrichtung zur Übertragung eines doppelseitig haftenden Verbindungsmittels von einem das Verbindungsmittel aufnehmenden streifenförmigen Trägermaterial auf eine Materialbahn, bei der ein aus einer Vorratsrolle und einer Leergutrolle für das Trägermaterial bestehendes Spendemittel für das Verbindungsmittel vorgesehen ist.

In der EP-A-0 181 280, die dem Oberbegriff der Ansprüche 1 und 3 entspricht, ist die Verbindung zweier Materialbahnen offenbart, wobei durch Übertragung eines einteiligen streifenförmigen Verbindungsmittels auf die jeweils in Ruhe befindliche Materialbahn und anschließendes Ablängen des Verbindungsmittels auf die Breite der Materialbahn die Verbindung vorbereitet wird.

Insbesondere bei relativ breiten Materialbahnen kann es erhebliche Schwierigkeiten bereiten, entsprechend breite Verbindungsblättchen sicher und störungsfrei zu handhaben.

Der Erfindung liegt die Aufgabe zugrunde, eine effektive und sichere Vorbereitung und Handhabung von Materialbahnen zwecks gegenseitiger Verbindung zur Erzielung einer ununterbrochenen Materialbahnzufuhr anzugeben, wobei mit großer Zuverlässigkeit eine qualitativ einwandfreie Spleißverbindung angestrebt wird.

Diese Aufgabe wird erfindungsgemäß dadurch gelöst, daß der Haftmittelauffrag durch aufeinanderfolgende Übertragung mehrerer, doppelseitig haftender Verbindungsblättchen von einem Trägermaterial in Querrichtung auf die in Ruhe befindliche Materialbahn erfolgt.
Nach einem weiteren Vorschlag erfolgt der Haftmittelauftrag durch Einzelandruck der Verbindungsblättchen und Einzelablösung des Trägermaterials von einem jeweils aufgetragenen Verbindungsblättchen. Diese Verfahrensweise garantiert eine schonende und damit störungssichere Materialhandhabung von Trägermaterial und Materialbahn während der Blättchenübertragung.
Die zur Durchführung des eingangs bezeichneten Verfahrens sowie auch für andere Anwendungsfälle besonders geeignete Vorrichtung besteht erfindungsgemäß darin, daß das Verbindungsmittel durch Verbindungsblättchen gebildet ist und daß das Spendemittel für die Verbindungsblättchen mit einem linear und quer zur ruhenden Materialbahn bewegbaren Übertragungsschlitten versehen ist, welcher eine das Trägermaterial zwischen der Vorratsrolle und der Leergutrolle führende und umlenkende sowie während der Schlittenbewegung die Materialbahn kontaktierende Andruckrolle aufweist.
Nach einem weiteren Vorschlag weist der Übertragungsschlitten ein seine lineare Vorschubbewegung bestimmendes Einstellmittel auf. Auf diese Weise kann mit einfachen Mitteln die zu übertragende Anzahl der Verbindungsblättchen sehr leicht auf die jeweilige Breite der geförderten Materialbahn eingestellt werden.
Zweckmäßigerweise ist dieses Einstellmittel ein auf die Bahnbreite der Materialbahn einstellbarer Anschlag.
Um das erste Verbindungsblättchen mit einem genau definierten Randabstand auf die Materialbahn aufzubringen, ist nach einer Weiterbildung dem Übertragungsschlitten ein die Positionierung der Verbindungsblättchen in der Schlittenausgangsstellung bestimmendes Sensororgan zugeordnet.
Eine den Übertragungsvorgang der Verbindungsblättchen erleichternde Ausgestaltung besteht darin, daß dem Übertragungsschlitten im Bereich seines die Materialbahn kontaktierenden Bewegungsabschnitts eine auf der Gegenseite der Matrialbahn verlaufende Stützplatte zugeordnet ist.

Der mit der Erfindung erzielte Vorteil besteht darin, daß sowohl die Übertragung der zahlreichen, relativ kurzen Verbindungsblättchen auf die Materialbahn als auch die Ablösung des Trägermaterials von den einzelnen Verbindungsblättchen störungsfrei möglich ist, so daß eine problemlose Spleißverbindung gewährleistet ist.

Die Erfindung wird nachfolgend anhand des in der Zeichnung dargestellten Ausführungsbeispiels näher erläutert.

Hierbei zeigen:
- Figur 1: eine Spleißvorrichtung innerhalb eines vereinfacht dargestellten Bobinenwechslers mit schematisch angedeuteter Vorrichtung zur Übertragung von Verbindungsblättchen,
- Figur 2: eine Ansicht der Vorrichtung zur Übertragung der Verbindungsblättchen in Richtung des Pfeils A gemäß Figur 1 und
- Figur 3: eine Draufsicht auf eine mit Verbindungsblättchen versehene Materialbahn.

Der in Figur 1 dargestellte, beispielsweise als separates Maschinenaggregat einer Verpackungsmaschine oder einer Zigarettenmaschine zugeordnete Bobinenwechsler 1 umfaßt einen jeweils um 180° verschwenkbaren Träger 2 mit zwei Bobinenaufnahmen 3 und 4 für eine gerade ablaufende Bobine 6 bzw. eine neue Bobine 7, deren ablaufende Materialbahn mit 8 bzw. deren neue Materialbahn mit 9 beziffert sind. Die gerade ablaufende Materialbahn 8 ist über einen bekannten Schleifenspeicher 11 zur nicht dargestellten Verbrauchermaschine geführt und beide Materialbahnen 8, 9 sind durch eine Spleißeinrichtung 12 hindurchgeführt, deren gegenüberliegende Spleißhämmer 13, 14 aufeinanderzu bewegbar sind.
Der Spleißeinrichtung 12 vorgeordnet ist eine Vorrichtung 16 gemäß Figur 2 zum Übertragen doppelseitig haftender Verbindungsblättchen 17 gemaß Figur 3. Diese Vorrichtung weist ein Spendemittel für die Verbindungsblättchen 17 auf, bestehend aus einer Vorratsrolle 18 und einer Leergutrolle 19 für einen die Verbindungsblättchen 17 aufweisenden Trägermaterialstreifen 21.
Die beiden Rollen 18, 19 sind über einen Riementrieb 22 miteinander gekoppelt und die Leergutrolle 19 durch einen Antrieb 23 im Uhrzeigersinn (Pfeil 24) antreibbar.
Der Trägermaterialstreifen 21 ist zwischen der Vorratsrolle 18 und der Leergutrolle 19 über eine Umlenkrollenanordnung 26 eines linear und quer zur Materialbahn 9 hin- und herfahrbaren Übertragungsschlittens 27 geführt, wobei eine der Umlenkrollen als die Materialbahn 9 unmittelbar kontaktierende Andruckrolle 28 dient.
Dem Übertragungsschlitten 27 ist in seiner in Vollinien dargestellten Ausgangsposition ein Sensororgan in Form eines Lichttasters 29 zur Überwachung der voreilenden Kante eines ersten Verbindungsblättchens 17 zugeordnet.
In einer strichliert dargestellten Überführungsposition ist dem Übertragungsschlitten 27 ein auf die jeweilige Breite der Materialbahn 9 einstellbarer und damit den Übertragungsweg des Übertragungsschlittens 27 begrenzender bzw. die Anzahl der aufzutragenden Verbindungsblättchen 17 bestimmender Anschlag 31 zugeordnet.
Auf der dem Übertragungsschlitten 27 gegenüberliegenden Seite erstreckt sich in Querrichtung parallel zur Materialbahn 9 eine Stützplatte 32.

Die Wirkungsweise ist wie folgt:
In der in Figur 2 abgebildeten Ausgangsstellung des Übertragungsschlittens 27, in welcher gemäß Figur 1 die neue Materialbahn 9 über die Spleißeinrichtung 12 in ihrer vorgezogenen Position angehalten wird, während die ablaufende Materialbahn 8 weiter mit Produktionsgeschwindigkeit läuft, wird zunächst die Leergutrolle 19 so lange im Uhrzeigersinn (Pfeil 24) angetrieben, bis der Lichttaster 29 die voreilende Kante des ersten Verbindungsblättchens 17 erkennt. Zur Abstützung der Materialbahn 9 wird die Stützplatte 32 in die dargestellte Position angeschwenkt.
Die Leergutrolle 19 wird angehalten und arretiert. Anschließend wird der Übertragungsschlitten 27 längs der Materialbahn 9 in Richtung auf die strichliert angedeutete Stellung verfahren.
Dabei wird allein über den Bahnzug des Übertragungsschlittens 27 am Trägermaterialstreifen 21 die vom Antrieb 22, 23 abgekoppelte Vorratsrolle 18 im Uhrzeigersinn gedreht und der Trägermaterialstreifen 21 von der Vorratsrolle 18 abgezogen, so daß das erste Verbindungsblättchen 17 durch die Andruckrolle 28 an definierter Stelle auf die Materialbahn 9 aufgewalzt wird.
Infolge der anschließenden Umlenkung des Trägermaterialstreifens 21 innerhalb der Umlenkrollenanordnung 26 von der Andruckrolle 28 abwärts wird der Trägermaterialstreifen 21 unmittelbar nach dem Andruck der Verbindungsblättchen 17 abgelost. Dieser Vorgang wiederholt sich Blättchen für Blättchen bis der Übertragungsschlitten 27 den Anschlag 31 erreicht hat und damit die gewünschte Verbindungsblättchenanzahl aufgetragen hat.
Danach fährt der Übertragungsschlitten 27 in seine linke Ausgangsstellung zurück, wobei die durch den Antrieb 23 über den Riementrieb 22 entgegen dem Uhrzeigersinn angetriebene Vorratsrolle 18 den freiwerdenden Trägermaterialstreifen 21 aufnimmt. Anschließend kann ein neuer Zyklus durch erneutes Vorziehen des ersten Verbindungsblättchens 17 bis zum Lichttaster 29 eingeleitet werden.
Die auf diese Weise mit einer Querreihe von Verbindungsblättchen 17 versehene Materialbahn 9 wird danach bis zur Spleißeinrichtung 12 gemäß Firgur 1 vorgezogen und die ablaufende Materialbahn 8 angehalten. Die beiden Spleißhämmer 13, 14 werden aktiviert und die stehenden Materialbahnen 8, 9 im Bereich der Verbindungsblättchen 17 zusammengedrückt. Auf bekannte Weise werden gleichzeitig das voreilende Ende der neuen Materialbahn vor der Spleißverbindung und das nacheilende Ende der abgelaufenen Materialbahn 8 hinter der Spleißverbindung abgetrennt.

## Patentansprüche

1. Verfahren zum Verbinden einer Materialbahn einer ablaufenden Bobine mit dem Bahnanfang einer Materialbahn einer neuen Bobine, wobei bei bewegter Materialbahn der ablaufenden Bobine auf die in Ruhe befindliche Materialbahn der neuen Bobine ein Haftmittel aufgebracht wird, wobei die Materialbahn mit dem Haftmittelauftrag in eine Spleißposition vorbewegt und die ablaufende Materialbahn angehalten wird und wobei die beiden in Ruhe befindlichen Materialbahnen im Bereich des Haftmittelauftrags durch Andruck verbunden werden, dadurch gekennzeichnet, daß der Haftmittelauftrag durch aufeinanderfolgende Übertragung mehrerer, doppelseitig haftender Verbindungsblättchen (17) von einem Trägermaterial (21) in Querrichtung auf die in Ruhe befindliche Materialbahn (9) erfolgt.

2. Verfahren nach Anspruch 1, dadurch gekennzeichnet, daß der Haftmittelauftrag durch Einzelandruck der Verbindungsblättchen (17) und Einzelablösung des Trägermaterials (21) von einem jeweils aufgetragenen Verbindungsblättchen erfolgt.

3. Vorrichtung zur Übertragung eines doppelseitig haftenden Verbindungsmittels von einem das Verbindungsmittel aufnehmenden streifenförmigen Trägermaterial (21) auf eine Materialbahn (9), bei der ein aus einer Vorratsrolle (18) und einer Leergutrolle (19) für das Trägermaterial (21) bestehendes Spendemittel für das Verbindungsmittel vorgesehen ist, dadurch gekennzeichnet, daß das Verbindungsmittel durch Verbindungsblättchen (17) gebildet ist und daß das Spendemittel für die Verbindungsblättchen (17) mit einem linear und quer zur ruhenden Materialbahn (9) bewegbaren Übertragungsschlitten (27) versehen ist, welcher eine das Trägermaterial (21) zwischen der Vorratsrolle (18) und der Leergutrolle (19) führende und umlenkende sowie während der Schlittenbewegung die Materialbahn (9) kontaktierende Andruckrolle (28) aufweist.

4. Vorrichtung nach Anspruch 3, dadurch gekennzeichnet, daß der Übertragungsschlitten (27) ein seine lineare Vorschubbewegung bestimmendes Einstellmittel (31) aufweist.

5. Vorrichtung nach Anspruch 4, dadurch gekennzeichnet, daß das Einstellmittel (31) ein auf die Bahnbreite der Materialbahn (9) einstellbarer Anschlag ist.

6. Vorrichtung nach einem der Ansprüche 3 bis 5, dadurch gekennzeichnet, daß dem Übertragungsschlitten (27) ein die Positionierung der Verbindungsblättchen (17) in der Schlittenausgangsstellung bestimmendes Sensororgan (29) zugeordnet ist.

7. Vorrichtung nach einem der Ansprüche 3 bis 6, dadurch gekennzeichnet, daß dem Übertragungsschlitten (27) im Bereich seines die Materialbahn (9) kontaktierenden Bewegungsabschnitts eine auf der Gegenseite der Materialbahn verlaufende Stützplatte (32) zugeordnet ist.

## Claims

1. A method of joining a web of material of a bobbin which is running out to the initial web portion of a web of material of a new bobbin, where during movement of the web of material of the bobbin which is running out an adhesive means is applied onto the web of material of the new bobbin which is at rest, the web of material with the applied adhesive means is moved forwards into a splicing position and the web of material which is running out is stopped, and the two webs of material at rest are joined together by means of pressure in the region of the applied adhesive means, characterized in that the application of the adhesive means is performed, in the transverse direction, by successive transfer of several joining segments (17) with a double-sided adhesive action from a carrier material (21) onto the web of material (9) which is at rest.

2. A method according to Claim 1, characterized in that the application of the adhesive means is performed by means of individual pressing of the joining segments (17) and individual separation of the carrier material (21) from a respectively applied joining segment.

3. A device for transferring a joining means with a double-sided adhesive action from a carrier material (21) in the form of a strip accommodating the joining means onto a web of material (9), in which a dispensing means for the joining means, comprising a supply roller (18) and a used-product roller (19) for the carrier material (21), is provided, characterized in that the joining means is formed by joining segments (17) and in that the dispensing means for the joining segments (17) is provided with a transfer carriage (27) which is movable linearly and transversely with respect to the web of material (9) at rest and which has a pressure roller (28) guiding and deviating the carrier material (21) between the supply roller (18) and the used-product roller (19) as well as making contact with the web of material (9) during the carriage movement.

4. A device according to Claim 3, characterized in that the transfer carriage (27) has an adjusting means (31) determining its linear feed movement.

5. A device according to Claim 4, characterized in that the adjusting means (31) is a stop which can be set to the web width of the web of material (9).

6. A device according to one of Claims 3 to 5, characterized in that there is associated with the transfer carriage (27) a sensor member (29) determining the positioning of the joining segments (17) in the starting location of the carriage.

7. A device according to Claims 3 to 6, characterized in that a support plate (32) running on the opposite side to the web of material is associated with the transfer carriage (27) in the region of its movement section making contact with the web of material (9).

## Revendications

1. Procédé pour raccorder une bande de matière d'une bobine qui se dévide, à l'amorce d'une bande de matière d'une bobine neuve, un agent adhésif étant appliqué sur la bande de matière se trouvant au repos de la bobine neuve, tandis que la bande de matière de la bobine qui se dévide est en mouvement, la bande de matière avec son revêtement d'agent adhésif étant alors avancée dans une position de raccordement et la bande de matière qui se dévide étant stoppée, et les deux bandes de matière se trouvant au repos étant assemblées par pressage dans la zone du revêtement d'agent adhésif, **caractérisé** en ce que l'application d'agent adhésif est effectuée par transfert successif de plusieurs plaquettes d'assemblage adhésives double face (17), d'un matériau formant substrat (21), en direction transversale, sur la bande de matière (9) se trouvant au repos.

2. Procédé selon la revendication 1, **caractérisé** en ce que l'application d'agent adhésif est effectuée par le pressage individuel des plaquettes d'assemblage (17) et le retrait individuel du matériau formant substrat (21) de chaque plaquette d'assemblage ayant été appliquée.

3. Dispositif destiné à transférer un moyen d'assemblage adhésif double face, d'un matériau formant substrat (21) en forme de ruban recevant le moyen d'assemblage sur une bande de matière (9), dans lequel est prévu un moyen de distribution pour le moyen d'assemblage, constitué d'un rouleau de réserve (18) et d'un rouleau de produit vide (19) pour le matériau formant substrat (21), **caractérisé** en ce que le moyen d'assemblage est formé par des plaquettes d'assemblage (17), et en ce que le moyen de distribution pour les plaquettes d'assemblage (17) est pourvu d'un chariot de transfert (27), qui peut être déplacé linéairement et transversalement à la bande de matière (9) au repos, et qui comprend un rouleau de pressage (28) guidant le matériau formant substrat (21) et lui faisant subir un renvoi entre le rouleau de réserve (18) et le rouleau de produit vide (19), le rouleau de pressage entrant également en contact avec la bande de matière (9) pendant le déplacement du chariot.

4. Dispositif selon la revendication 3, **caractérisé** en ce que le chariot de transfert (27) comprend un moyen de réglage (31) déterminant son mouvement d'avance linéaire.

5. Dispositif selon la revendication 4, **caractérisé** en ce que le moyen de réglage (31) est une butée pouvant être réglée à la largeur de bande de la bande de matière (9).

6. Dispositif selon l'une des revendications 3 à 5, **caractérisé** en ce qu'au chariot de transfert (27) est associé un organe de détection (29) déterminant le positionnement des plaquettes d'assemblage (17) dans la position de départ du chariot.

7. Dispositif selon l'une des revendications 3 à 6, **caractérisé** en ce qu'au chariot de transfert (27) est associée, dans la zone de la partie de son déplacement où il est en contact avec la bande de matière (9), une plaque d'appui (32) qui s'étend sur la face opposée de la bande de matière.
